# EUROPÄISCHE PATENTSCHRIFT

(11) **EP 1 133 661 B1**
(45) Veröffentlichungstag und Bekanntmachung des Hinweises auf die Patenterteilung: **28.08.2002**
(21) Anmeldenummer: 99971497.5
(22) Anmeldetag: 26.10.1999
(51) Int. Cl.: F24D 3/08

(54) **VERFAHREN UND ANORDNUNG ZUR HEIZWÄRME- UND WARMWASSERBEREITUNG**
METHOD AND SYSTEM FOR PROVIDING HEAT AND HOT WATER
PROCEDE ET SYSTEME POUR LA PREPARATION DE CHALEUR DE CHAUFFAGE ET D'EAU CHAUDE

(30) Priorität: 03.11.1998 DE 19850714
(43) Veröffentlichungstag der Anmeldung: 19.09.2001
(73) Patentinhaber: Gaswärme-Institut E.V., 45356 Essen (DE)
(72) Erfinder: ETZKORN, Heinz-Werner, D-45257 Essen (DE)
(74) Vertreter: Harlacher, Mechthild
(86) Internationale Anmeldenummer: EP9908087
(87) Internationale Veröffentlichungsnummer: WO00026581

(56) Entgegenhaltungen:
- DE-A- 19 510 876

## Beschreibung

Die Erfindung betrifft ein Verfahren und eine Anordnung zur Heizwärmebereitstellung, insbesondere zur Warmwasserbereitung unter Verwendung eines gasbetriebenen Wärmeerzeugers, der das Wasser eines Speichers auf eine voreingestellte Temperatur aufheizt, wobei das Warmwasser aus dem Speicher über den Wärmeerzeuger zur Zapfstelle geleitet und in dem Wärmeerzeuger vor der Warmwasserabgabe nachheizbar ist.

Bekannte Anordnungen zur Warmwasserbereitung dieser Art hatten zwei wesentliche Nachteile: Zum einen mußte die Kapazität des Warmwasserspeichers dem größten Warmwasserverbraucher, in der Regel dem Badewasserbedarf, angepaßt werden. Dementsprechend groß war das Speichervolumen und der zu dieser Beheizung notwenidge Energievorhalt (in der Regel 120 - 200 Liter Wasser bei einer Temperatur von ca. 45-65 °C). Nur bei zentral beheizten Systemen mit einer zentralen Warmwasserversorgung, verbunden mit einem ansonsten unbenutzten Raum für den zentralen Warmwasserspeicher, hat sich die Wärmeerzeuger-Speicherkombination bewährt.

In kleinen Wohn- und Gewerbeeinheiten mit begrenztem Raumangebot werden häufig kombinierte Warmwasser- und Heizanlagen für die Raumwärmeversorgung und die Warmwasserbereitung eingesetzt. Die Warmwasserbereitung erfolgt hierbei nach dem Durchlaufverfahren. Die Heizleistung eines nach dem Durchlaufprinzip arbeitenden Wärmeerzeugers muß bei ca. 25 kW liegen, um kaltes Wasser auf eine Badetemperatur von ca. 40 °C zu erwärmen.

Aus der DE 195 10 876 A1 ist ein Umlaufwasserheizer bekannt, der eine Heizungsanlage oder einen Speicher versorgt. Erfolgt eine Warmwasser-Zapfung während des Betriebs des Brenners, so wird dem Warmwasser im Speicher Kaltwasser zugemischt und dieses Wasser im Durchlauferhitzer nacherhitzt. Kommt es während eines Brenner-Stillstandes zu einer Warmwasser-Zapfung, strömt das Brauchwasser aus dem Speicher mit der üblichen Speichertemperatur von ca. 60 °C ohne Nacherhitzung über den Wärmetauscher des Wärmeerzeugers zur Zapfstelle. Der Regetungsaufwand dieser Anordnung ist relativ hoch.

Leistungsstarke Wärmeerzeuger haben selbst bei Fortfall eines Wasserspeichers ein erhebliches Bauvolumen, das in vielen kleinen Wohn- und Gewerbeeinheiten als störend empfunden wird. Gasbetriebene, wandhängende Geräte haben heutzutage immer noch ein erheblich größeres Bauvolumen als elektrisch betriebene Geräte. Hier schafft die Erfindung Abhilfe.

Der Erfindung liegt die Aufgabe zugrunde, ein gasbetriebenes wandhängendes Gerät zur Heizwärmebereitstellung zur Verfügung zu stellen, das ein deutlich verringertes Bauvolumen hat.

Verfahrensmäßig wird diese Aufgabe erfindungsgemäß dadurch gelöst, daß im Wärmeerzeuger das Warmwasser auf eine höhere als die voreingestellte Temperatur aufgeheizt wird und daß das Warmwasser auf mehrere Abgabeleitungen aufgeteilt und die Abgabetemperatur in mindestens einer Abgabeleitung durch Zumischen von Kaltwasser abgesenkt wird.

Die erfindungsgemäße Anordnung zur Warmwasserbereitung ist dadurch gekennzeichnet, daß das Speicherwasser im Wärmeerzeuger auf eine höhere als die voreingestellte Temperatur aufheizbar ist, zwischen Wärmeerzeuger und wenigstens einem Teil der Zapfstellen eine thermostatisch gesteuerte Mischvorrichtung eingebaut ist, die die maximale Warmwassertemperatur an der Zapfstelle begrenzt.

Durch die Erfindung gelingt es, die baulichen und betrieblichen Vorteile bekannter gasbetriebener kombinierter Warmwasser- und Heizanlagen und gasbetriebener Wasserbereiter mit Warmwasserspeichern zu vereinigen und die Baugröße der wandhängenden Wärmeerzeuger etwa auf die Größe eines Schuhkartons zu reduzieren. Mit der erfindungsgemäßen Anordnung wird einem kleinen Warmwasserspeicher das auf die übliche Speichertemperatur zwischen 40 und 65 °C aufgeheizte Speicherwasser entnommen und in einem leistungsschwachen Wärmeerzeuger auf eine wesentlich höhere Temperatur nacherwärmt. Das den Wärmeerzeuger verlassende Wasser kann auf eine relativ hohe Temperatur von beispielsweise 85 - 95 °C gebracht werden. Das vom Wärmeerzeuger gelieferte heiße Wasser kann eine so hohe Temperatur haben, daß es unmittelbar für Kochwäsche (95 °C), aber auch für Feinwäsche (40 °C) ohne zusätzliche aufwendige Warmwasser-Mischungen verwendbar ist. Es muß für die meisten Zapfstellen durch Zumischen unbeheizten Leitungswasser auf eine "normale" Warmwassertemperatur abgekühlt werden. Wesentlich ist, daß ein Speicher mit reduziertem Speichervolumen und ein Wärmeerzeuger mit etwa halbierter Heizleistung zur Versorgung einer üblichen Badewanne ausreichend sind.

Der Wärmeerzeuger ist normalerweise ausreichend dimensioniert, um die Heizenergie für eine Etagenwohnung zum Wärmeschutzstandard bereitzustellen. Speicher und Wärmeerzeuger sind gemäß bevorzugtem Ausführungsbeispiel der Erfindung räumlich voneinander getrennt. Der Wärmeerzeuger wird vorzugsweise auch von allen an der Wärmeerzeugung nicht unmittelbar beteiligten Komponenten beanstandet; so werden beispielsweise die Umwälzpumpe und das Ausdehnungsgefäß an geeigneter separater Stelle im Warmwassersystem installiert.

Die wartungsunabhängigen Komponenten können dabei an unzugänglichen Stellen angeordnet werden. Besonders platzsparend und wenig störend ist die Unterbringung von Ausdehnungsgefäßen, Speichergefäßen oder Wasserpumpen unter den freien Räumen einer Einbaubadewanne, in ansonsten ungenutzten Kücheneinbauten oder in Dachschrägen. Der Wärmeerzeuger selbst, bei einem in einem Gehäuse eine Gasarmatur, eine Brenneranordnung (bevorzugt eine Injektorbrenneranordnung), eine Mischkammer, eine Brennkammer, eine zwischen der Mischkammer und der Brennkammer angeordneter Wärmeaustauscher angeordnet sind, ist dann als Miniaturgerät an einer leicht zugänglichen Stelle installiert. Weitere Platzbedarfsreduzierungen sind durch Optimierung von Verbrennungsräumen, Wärmetauschern, Injektorbrenner und/oder Gasarmaturen im gasbetriebenen Wärmeerzeuger möglich.

Beim bevorzugten Ausführungsbeispiel der Erfindung sind im Speicher 40 - 60 % der projektierten maximalen Warmwasserbedarfsmenge gespeichert, und die Leistung des Wärmeerzeugers wird so bemessen, daß sie zur Deckung der verbleibenden maximalen Restlast ausreicht.

Für spezielle Anwendungen kann das Bauvorlumen des Speichers dadurch weiter reduziert werden, daß ein Speichermedium besonders hoher Wärmespetcherkapazität, z. B. Paraffin, verwendet wird. Paraffin hat etwa die dreifache Wärmespeicherkapazität von Wasser. Bei Verwendung eines besonderen Speichermediums muß ein separater und geschlossener zusätzlicher Wärmetauscherkreis verwendet werden.

Weitere zweckmäßige Ausgestaltungen und Weiterbildungen der Erfindung sind in den Unteransprüchen gekennzeichnet.

Im folgenden wird die Erfindung anhand von in der Zeichnung schematisch dargestellten Ausführungsbeispielen näher erlautert. In der Zeichnung zeigen:
- Fig. 1: ein schematisches Schaltbild mit den wesentlichen Komponenten einer kombinierten Warmwasser- und Heizanlage, die ein Ausführungsbeispiel der erfindungsgemäßen Anordnung zur Warmwasserbereitung enthält;
- Fig. 2: eine schematische Systemdarstellung einer Heizwärmeversorgung mit verschiedenen Zapfstellen, die von der in Fig. 1 dargestellten Anordnung zur Warmwasserbereitung versorgt werden;
- Fig. 3: ein Schaltbild der kombinierten Warmwasser-und Heizanlage ähnlich Fig. 1 mit abgewandelter Anordnung zur Warmwasserbereitung;
- Fig. 4: ein Schaltbild der kombinierten Warmwasser- und Heizanlage ähnlich Fig. 1 mit mehreren Mischeinrichtungen für unterschiedliche Zapfstelten-Temperaturniveaus;
- Fig. 5: ein Schaltbild einer kombinierten Warmwasser- und Heizanlage ähnlich Fig. 1 mit zwei getrennten Speichervolumen; und
- Fig. 6: ein Schaltbild einer kombinierten Warmwasser- und Heizanlage ähnlich Fig. 1 mit einer zusätzlichen Verteileinrichtung zur Speicher-unabhängigen Raumwärmeversorgung.

Fig. 1 zeigt ein schematisches Schaltbild mit den wesentlichen Komponenten einer Anlage zur Heizwärmebereitstellung. Bei dieser Anlage handelt es sich um eine kombinierte Warmwasser- und Heizanlage, bestehend aus einer Anordnung A zur Warmwasserbereitung und einer mit dieser gekoppelten Anordnung B zur Raumwärmeversorgung. Die Erfindung ist insbesondere in der Anordnung A zur Warmwasserbereitung verwirklicht.

Die Anordnung A weist einen Warmwassererzeuger 1, einen Warmwasserspeicher 2, eine Verbindungsleitung 3 zwischen einem Warmwasserausgang des Speichers 2 und einem Eingangsanschluß 11 des Wärmeerzeugers 1, ferner eine mit einem Ausgangsanschluß 12 des Wärmeerzeugers verbundene Warmwasserleitung 4, eine mit der Leitung 4 verbundene Rückschlagklappe 5, eine dieser nachgeschaltete interne Zirkulations- und Speicherladepumpe 6 und eine Mischeinrichtung 7 auf, der Warmwasser aus der Leitung 4 und Kaltwasser aus einer Kaltwasserleitung 8 zur Einstellung der Warmwassertemperatur in einer Zapfstellenleitung 9 zugeführt werden. In der Kaltwasserleitung 8 ist die übliche Kaltwasser-Sicherheitsgruppe 20 eingebunden.

Die thermische Kopplung zwischen dem Heizkreis B und der Warmwasserbereitungsanordnung A erfolgt bei dem Ausführungsbeispiel gemäß Fig. 1 über eine im Speicher 2 integrierte Wärmetauscheranordnung 21. Das durch Wärmetausch erwärmte Wasser wird von einer im Heizungsvorlauf angeordneten Heizkreispumpe umgewälzt, durchfließt eine Rückschlagklappe 23 und tritt über einen Rücklauf 24 mit angebundenem Ausdehnungsgefäß 25 wieder in den Wärmetauscher 21 des Speichers 2 ein.

Bei einem Warmwasserbedarf an einer Zapfstelle wird dem Warmwassserspeicher 2 über die Leitung 3 Warmwasser bei der üblichen Speichertemperatur zwischen 40 und 65°C entnommen und im Wärmeerzeuger 1 vor der Abgabe an die Zapfstellen auf 5 eine höhere Temperatur aufgeheizt, d. h. nacherwärmt. Dabei wird der Wärmeerzeuger 1 vorzugsweise bei Vollast betrieben, so daß den Wärmeerzeuger 1 verlassendes Wasser eine relativ hohe Temperatur von beispielsweise 85 bis 95°C hat. Durch Zumischen unbeheizten Leitungswassers (Kaltwassers) über die Mischeinrichtung 7 wird das Warmwasser aus der Leitung 4 auf eine "normale" Warmwassertemperatur heruntergekühlt, so daß überhöhte Warmwassertemperaturen an den Warmwasserzapfstellen vermieden werden. Die Nacherwärmung des Wassers des Warmwasserspeichers 2 schafft die Voraussetzung dafür, daß das Speichervolumen des Speichers 2 auch zur Versorgung einer üblichen Badewanne relativ klein gehalten werden kann.

Die Kombination aus Speicher und das Speicherwasser nachheizendem Wärmeerzeuger 1 ermöglicht die Verwendung eines relativ leistungschwachen Wärmeerzeugers, der im Grunde nur auf die Hälfte der in der Anlage gebrauchten Leistung ausgelegt zu werden braucht.

Der Ausgang 12 des Wärmeerzeugers ist über die Zirkulations-Speicherladepumpe 6 mit einem Eingangsanschluß des Speichers 2 verbunden, um den Wärmeerzeugerkreislauf über den Speicher 2 zu schließen. Der Wärmeerzeuger 1 sorgt über eine in der Zeichnung nicht dargestellte elektrische Regeleinrichtung für die Aufrechterhaltung der voreingestellten Speicherwassertemperatur innerhalb eines vorgegebenen Temperaturbereichs. Dieser Wärmeerzeugerkreislauf 1, 4, 6, 2, 3 bildet den Primärkreis für den Heizkreis B.

Der eigentliche Wärmeerzeuger wird bei der Warmwasserentnahme zur Nacherwärmung genutzt. Bei großen Warmwasserzapfmengen hat diese Anordnung, wie oben gesagt, den erheblichen Vorteil, daß die Deckung des Warmwasserbedarfs zu einem großen Teil aus dem Warmwasserspeicher erfolgt. Demgemäß können Leistung und Baugröße des Wärmeerzeugers beträchtlich reduziert werden. Mit Hilfe eines schuhkartongroßen Wärmeerzeugers kann in Kombination mit einem ebenfalls kleinvolumigen Speicher der Warmwasserbedarf für ein Vollbad gedeckt werden. Wegen der geringen Baugröße eignet sich ein Wärmeerzeuger 1 der erfindungsgemäß verwendeten Art ausgezeichnet als Wandgerät.

Die Anordnung zur Warmwasserbereitung gemäß Fig. 1 ist in der Systemdarstellung gemäß Fig. 2 in einer für eine kleine Wohnung geeigneten Einbauart im Badezimmer und in einer Kücheneinheit dargestellt. Der Speicher 2 kann in der erfindungsgemäßen Anordnung ein vergleichbar geringes Volumen haben. Dies liegt daran, daß das im Speicher 2 befindliche Warmwasser auf eine wesentliche höhere Temeratur nacherwärmt und in der Mischeinrichtung 7 auf die Solltemperatur an der Zapfstelle heruntergekühlt wird. Der Warmwasserspeicher 2 kann wegen seines geringen Bauvolumens entsprechend der Systemdarstellung in Fig. 2 unterhalb einer Badewanne in die Wannenummauerung integriert werden. Als modulare und vom Wärmeerzeuger und Speicher baulich getrennte Komponenten können auch das Ausdehnungsgefäß 25 und wenigstens eine der beiden Umwälzpumpen 6 bzw. 22 in Freiräume innerhalb der Badewannenummauerung eingebaut werden. Diese Komponenten sind für einen Einbau in geschlossene Räume vor allem deshalb geeignet, weil sie weitgehend wartungsunabhängig sind. Speicher 2, Ausdehnungsgefäße 25 und Pumpen 6 bzw. 22 können auch an einer anderen geeigneten Stelle innerhalb eines privat oder kommerziell genutzten Raumes untergebracht werden, so beispielsweise in Einbauschränken in einer Küche.

Die Anordnung gemäß Fig. 1 sorgt über die Mischeinrichtung 7 für eine Absenkung der Warmwassertemperatur auf ein körpergerechtes Temperaturniveau. Das vom Wärmeerzeuger 1 erzeugte Warmwasser kann auf dem hohen Ausdunsttemperaturniveau gegebenenfalls direkt und über eine separate Anschlußleitung einem separaten Verbraucher, z. B. einer Waschmaschine 31 oder einer Spülmaschine 32 zugeführt werden. Insofern werden durch die Erfindung auch die Verwendungsmöglichkeiten erweitert.

In den Figuren 3 bis 6 sind insbesondere anwendungsbedingte Abwandlungen der Anordnung gemäß Fig. 1 dargestellt.

Soweit die einzelnen Komponenten mit denjenigen gemäß Fig. 1 übereinstimmen, haben sie die gleichen Bezugszeichen.

Fig. 3 unterscheidet sich von der Anordnung gemäß Fig. 1 einerseits dadurch, daß anstelle der im Heißwasserstrang 4 angeordneten Mischeinrichtung 7 eine Verteileinrichtung 71 in der Kaltwasserzuleitung 8 angeordnet ist. Eine zweite Verteileinrichtung 14 ist dem Warmwassereintritt 11 des Wärmeerzeugers 1 vorgeschaltet und ermöglicht eine Volumensteuerung zwischen dem nacherwärmten Wasser in der Ausgangsleitung 4 des Wärmeerzeugers 1 und dem dem Speicher 2 entnommenen Warmwasser.

Fig. 4 zeigt eine Anordnung ähnlich den Figuren 1 und 3 mit drei separaten Warmwassserzapfleitungen 9A, 9B und 9C, deren Temperaturen über drei separate Mischeinrichtungen 7A, 7B und 7C auf unterschiedlichem Temperaturniveaus eingeregelt werden können. Im übrigen entspricht die Schaltung gemäß Fig. 4 derjenigen gemäß Fig. 3.

In Fig. 5 ist eine Anordnung ähnlich derjenigen gemäß Fig. 1 gezeigt, bei der der Speicher als Zweikammer-Warmwasserspeicher 2' ausgebildet ist. Diese Zweikammerausführung des Speichers 2' ermöglicht eine Regelung der beiden Kammervolumina in der inneren Kammer 2I und in der äußeren Kammer 2A auf unterschiedliche Temperaturniveaus. Vorzugsweise wird die innere Kammer 2I auf einer höheren Temperatur gehalten, wobei die äußere Kammer 2A auch die Funktion eines Temperaturpuffers übernehmen kann. Ein Mischventil 15 mischt die Teilströme aus den Kammern 2I und 2A, die vom Wärmeerzeuger 1 nacherwärmt werden. Ein Verteilventil 16 verteilt die in den Speicher 2' zurückgeführte Heißwassermenge aus der Leitung 4 auf die beiden Speicherkammern 2I und 2A.

Fig. 6 zeigt eine gegenüber Fig. 1 abgewandelte Schaltungsanordnung, bei der ein Wärmeaustauscher 27 der internen Zirkulations-/Speicherladepumpe 6 nachgeschaltet ist. Eine zusätzliche Verteileinrichtung 17 entkoppelt den Warmwasserspeicher 2 von der Raumwärmeversorgung über den Heizkreis.

Im Rahmen des Erfindungsgedankens sind zahlreiche weitere Abwandlungen möglich. So kann beispielsweise ein in sich geschlossener Speicherkreis, enthaltend den Wärmeerzeuger 1, die Speicherladepumpe 6, den Speicher 2 und die Verbindungsleitung 3, vorgesehen sein, in welchem als Speichermedium ein Strömungsmedium erheblicher Wärmekapazität, beispielsweise Paraffin enthalten ist. Dadurch kann das Bauvolumen der Komponenten des geschlossenen Heizkreises noch erheblich weiter gesenkt werden.

## Patentansprüche

1. Verfahren zur Heizwärmebereitstellung, insbesondere zur Warmwasserbereitung unter Verwendung eines gasbetriebenen Wärmeerzeugers, der das Wasser eines Speichers auf eine voreingestellte Temperatur aufheizt, wobei das Warmwasser aus dem Speicher über den Wärmeerzeuger zur Zapfstelle geleitet und in dem Wärmeerzeuger vor der Warmwasserabgabe nachheizbar ist,
**dadurch gekennzeichnet,**
**daß** im Wärmeerzeuger das Warmwasser auf eine höhere Temperatur als die voreingestellte Temperatur aufgeheizt wird, daß das Warmwasser auf mehrere Abgabeleitungen aufgeteilt und die Abgabetemperatur in mindestens einer Abgabeleitung durch Zumischen von Kaltwasser abgesenkt wird.

2. Verfahren nach Anspruch 1,
**dadurch gekennzeichnet,**
**daß** das auf die höhere Temperatur aufgeheizte Wasser zwischen dem Wärmeerzeuger und der Zapfstelle mit unbeheiztem Leitungswasser gemischt und entsprechend dem Mischungsverhältnis auf eine Zwischentemperatur abgekühlt wird, wobei der Warmeerzeuger im wesentlichen im Vollastbereich betrieben und das Mischungsverhältnis in Abhängigkeit vom Wärmebedarf geregelt wird.

3. Verfahren nach Anspruch 1 oder 2,
**dadurch gekennzeichnet,**
**daß** im Speicher 40-60 % der projektierten maximalen Warmwasserbedarfsmenge gespeichert und die Leistung des Wärmeerzeugers so bemessen wird, daß sie zur Deckung der maximalen Restlast ausreicht.

4. Verfahren nach einem der Ansprüche 1 bis 3,
**dadurch gekennzeichnet,**
**daß** ein Heizkreis zur Raumwärmeversorgung mit dem Speicher-Warmwasser über einen Wärmetauscher thermisch gekoppelt wird.

5. Verfahren nach einem der Ansprüche 1 bis 4,
**dadurch gekennzeichnet,**
**daß** ein Wärmetauscher für die Raumwärmeversorgung in den internen Zirkulationskreis zwischen Wärmeerzeuger und Wärmespeicher derart eingebunden wird, daß die Speicherwassertemperatur von der Raumwärmeversorgung entkoppelt ist.

6. Anordnung zur Warmwasserbereitung mit einem gasbetriebenen Wärmeerzeuger (1) und einem Warmwasserspeicher (2), wobei der Wärmeerzeuger mit dem Speicher gekoppelt ist und das Speicherwasser auf eine voreingesteltte Temperatur aufheizt, und wobei eine Warmwasser-Abgabeleitung (3, 4) aus dem Speicher (2) über den Wärmeerzeuger (1) zu Warmwasser-Zapfstellen geführt wird,
**dadurch gekennzeichnet,**
**daß** das Speicherwasser im Wärmeerzeuger auf eine höhere, als die voreingestellte Temperatur aufheizbar ist und daß zwischen Wärmeerzeuger (1) und wenigstens einem Teil der Zapfstellen eine thermostatisch gesteuerte Mischvorrichtung (7; 7A, 7B, 7C) eingebaut ist, die die maximale Warmwassertemperatur an der Zapfstelle begrenzt.

7. Anordnung nach Anspruch 6,
**dadurch gekennzeichnet,**
**daß** die Komponenten des Wärmeerzeugers (1) in einem raumsparenden Wandgehäuse untergebracht sind und der Speicher (2) und eventuelle Zusatzgeräte, wie Umwälzpumpe (6, 22) und Ausdehnungsgefäß (25) räumlich getrennt von der Montagestelle des Wandgehäuses angeordnet sind.

8. Anordnung nach einem der Ansprüche 6 bis 7,
**dadurch gekennzeichnet,**
**daß** der Warmwasserspeicher (2) eine Kapazität von 40 - 60 % einer Badewannenfüllung hat und die Leistung des Wärmeerzeugers (1) in Anpassung an die Speicherauslegung zur Deckung der verbleibenden Restlast ausreicht.

9. Anordnung nach einem der Ansprüche 6 bis 8,
**dadurch gekennzeichnet,**
**daß** eine Ausgangsleitung (4) des Wärmeerzeugers (1) in mehrere zu unterschiedlichen Zapfstellen führende parallele Leitungsstränge (9A, 9B, 9C) verzweigt ist und daß in mindestens einem der parallelen Leitungsstränge eine Mischeinrichtung (7A, 7B, 7C) eingebunden ist, in der das aus dem Wärmeerzeuger austretende Heizwasser mit Kaltwasser von einem Kaltwasseranschluß (8) mischbar ist.

10. Anordnung nach Anspruch 9,
**dadurch gekennzeichnet,**
**daß** die Mischeinrichtung (7A, 7B, 7C) in den parallelen Ausgangsleitungssträngen (9A, 9B und 9C) zur Einstellung unterschiedlicher Zapfstellen-Warmwassertemperaturen getrennt regelbar sind.

11. Anordnung nach einem der Ansprüche 6 bis 10,
**dadurch gekennzeichnet,**
**daß** als Warmwasserspeicher ein Mehrkammerspeicher (2') vorgesehen ist, wobei Warmwasser-Ausgangsanschlüsse der Speicherkammern (2I, 2A) über eine Mischeinrichtung (15) mit einem gemeinsamen Eingangsanschluß (11) des Wärmeerzeugers (1) und Warmwasser-Eingangsanschlüsse des Speichers (2') über eine Verteilereinrichtung (16) mit einem Ausgangsanschluß (12) des Wärmeerzeugers (1) gekoppelt sind.

## Claims

1. A method for the production of heat, in particular for the production of hot water using a gas-operated heat generator which heats the water of a storage to a preset temperature, with the hot water being directed from the storage via a heat generator to the offtake point and being reheatable in the heat generator prior to hot water discharge,
**characterised in that**
the hot water is heated in the heat generator to a higher temperature than the temperature preset, that the hot water is distributed to several outlet lines and that the discharge temperature is lowered in at least one outlet line by admixing cold water:

2. Method according to claim 1,
**characterised in that**
the water heated to a higher temperature is mixed with non-heated tap water between the heat generator and the offtake point and cooled to an intermediate temperature in accordance with the mixture ratio, with the heat generator being mainly operated in the full load range and the mixture ratio being controlled as a function of the heat requirement.

3. Method according to claim 1 or 2,
**characterised in that**
40 to 60 % of the projected maximum hot water quantity required is stored in the storage and the capacity of the heat generator is selected such that it is sufficient to cover the maximum residual load.

4. Method according to any one of claims 1 to 3,
**characterised in that**
a heating circuit for space heat supply is coupled thermically with the storage hot water via a heat exchanger.

5. Method according to any one of claims 1 to 4,
**characterised in that**
a heat exchanger for space heat supply is integrated in the internal circulation circuit between heat generator and heat storage in such a way that the storage water temperature is decoupled from the space heat supply.

6. A system for hot water production with a gas-operated heat generator (1) and a hot water storage (2), with the heat generator being coupled with the storage and heating the storage water to a preset temperature, and with a hot water outlet line (3, 4) being led from the storage (2) via the heat generator (1) to the hot water offtake points,
**characterised in that**
the storage water is heatable in the heat generator to a higher temperature than the one preset and that a thermostatically controlled mixture device (7; 7A, 7B, 7C) is installed between the heat generator (1) and at least one part of the offtake points, with said mixture device limiting the maximum hot water temperature at the offtake point.

7. System according to claim 6,
**characterised in that**
the components of the heat generator (1) are accommodated in a space-saving wall housing and the storage (2) and any accessory units, such as recirculation pump (6, 22) and expansion vessel (25), are arranged at a location separate from the installation point of the wall housing.

8. System according to any one of claims 6 to 7,
**characterised in that**
the hot water storage (2) has a capacity of 40 to 60 % of a bathtub fill and that the capacity of the heat generator (1), adjusted to storage design, is sufficient to cover the remaining residual load.

9. System according to any one of claims 6 to 8,
**characterised in that**
an outlet line (4) of the heat generator (1) is branched into parallel line strands (9A, 9B, 9C) leading to several offtake points and that a mixture device (7A, 7B, 7C) is integrated in at least one of the parallel line strands, with said mixture device allowing the heating water exiting from the heat generator to be mixed with cold water from a cold water connection (8).

10. System according to claim 9,
**characterised in that**
the mixture devices (7A, 7B, 7C) in the parallel outlet line strands (9A, 9B and 9C) can be controlled separately to set different offtake point hot water temperatures.

11. System according to any one of claims 6 to 10,
**characterised in that**
a multi-chamber storage (2') is envisaged as hot water storage, with hot water outlet connections of the storage chambers (2I, 2A) being coupled with a joint inlet connection (11) of the heat generator (1) via a mixture device (15) and hot water inlet connections of the storage (2') being coupled with an outlet connection (12) of the heat generator (1) via a distribution device (16).

## Revendications

1. Procédé pour la préparation de chaleur de chauffage, en particulier pour la production d'eau chaude sanitaire, en utilisant un générateur de chaleur alimenté au gaz qui chauffe l'eau d'un réservoir à une température préréglée, où l'eau chaude est amenée du réservoir en passant par le générateur de chaleur au point de puisage et pouvant être réchauffée dans le générateur de chaleur en amont du point de puisage,
**caractérisé par le fait**
**que** l'eau chaude est réchauffée dans le générateur de chaleur à une température supérieure à la température préréglée, que l'eau chaude est répartie sur plusieurs conduites de puisage et que la température de puisage dans au moins une conduite est abaissée par l'ajout de l'eau froide.

2. Procédé suivant la revendication 1,
**caractérisé par le fait**
**que** l'eau réchauffée à la température supérieure est mélangée, entre le générateur de chaleur et le point de puisage, avec de l'eau de conduite non chauffée et refroidie à une température intermédiaire en fonction du rapport de mélange, où le générateur de chaleur est exploité essentiellement à pleine charge et le rapport de mélange est réglé en fonction du besoin de chaleur.

3. Procédé suivant l'une des revendications 1 ou 2,
**caractérisé par le fait**
**que** le réservoir contient 40 à 60 % des besoins maximaux projetés en eau chaude et que la puissance du générateur de chaleur est choisie de la sorte qu'elle soit suffisante pour couvrir la puissance résiduelle maximale.

4. Procédé suivant l'une des revendications 1 à 3,
**caractérisé par le fait**
**qu'**un circuit de chauffage pour le chauffage des locaux est couplé de manière thermique à l'aide d'un échangeur de chaleur à l'eau chaude stockée.

5. Procédé suivant l'une des revendications 1 à 4,
**caractérisé par le fait**
**qu'**un échangeur de chaleur pour le chauffage des locaux est raccordé au circuit interne de recirculation entre le générateur de chaleur et le réservoir de la sorte que la température de l'eau stockée soit découplée de l'alimentation en chaleur des locaux.

6. Système pour la production d'eau chaude sanitaire avec un générateur de chaleur (1) alimenté au gaz et un réservoir d'eau chaude (2), où le générateur de chaleur est couplé au réservoir et réchauffe l'eau stockée à une température préréglée, et où une conduite de puisage d'eau chaude (3, 4) est amenée du réservoir (2) en passant par le générateur de chaleur (1) à des points de puisage d'eau chaude,
**caractérisé par le fait**
**que** l'eau stockée peut être réchauffée, dans le générateur de chaleur, à une température supérieure à la température préréglée, et que, entre le générateur de chaleur (1) et au moins une partie des points de puisage, est monté un dispositif de mélange (7; 7A, 7B, 7C) commandé de façon thermostatique qui limite la température maximale d'eau chaude au point de puisage.

7. Système suivant la revendication 6,
**caractérisé par le fait**
**que** les composants du générateur de chaleur (1) sont disposés dans une enveloppe murale peu encombrante, et que le réservoir (2) et les appareils annexes éventuels tels que pompe de recirculation (6, 22) et vase d'expansion (25) sont disposés localement distants du lieu de montage de l'enveloppe murale.

8. Système suivant l'une des revendications 6 à 7,
**caractérisé par le fait**
**que** le réservoir d'eau chaude (2) présente une capacité correspondant à 40 à 60 % de la capacité de remplissage d'une baignoire, et que la puissance du générateur de chaleur (1), adaptée à la capacité maximale du réservoir, est suffisante pour couvrir la puissance résiduelle.

9. Système suivant l'une des revendications 6 à 8,
**caractérisé par le fait**
**qu'**une conduite de sortie (4) du générateur de chaleur (1) est ramifiée en plusieurs conduites parallèles (9A, 9B, 9C) menant aux différents points de puisage, ét que, dans au moins une des conduites parallèles, est raccordé un dispositif de mélange (7A, 7B, 7C) dans lequel l'eau chaude sortant du générateur de chaleur peut être mélangée avec de l'eau froide issue d'un raccordement d'eau froide (8).

10. Système suivant la revendication 9,
**caractérisé par le fait**
**que** les dispositifs de mélange (7A, 7B, 7C) dans les conduites parallèles de sortie (9A, 9B, 9C) peuvent être réglés séparément pour le réglage de différentes températures d'eau chaude aux points de puisage.

11. Système suivant l'une des revendications 6 à 10,
**caractérisé par le fait**
**que** le réservoir d'eau chaude est conçu sous forme de réservoir à chambres multiples (2'), où des raccordements de sortie d'eau chaude des chambres de stockage (2I, 2A) sont couplés par un dispositif de mélange (15) à un raccordement commun d'entrée (11) du générateur de chaleur (1), et des raccordements d'entrée d'eau chaude du réservoir (2') couplés par un dispositif de distribution (16) à un raccordement de sortie (12) du générateur de chaleur (1).
